# EUROPÄISCHE PATENTSCHRIFT

(11) **EP 1 085 160 B1**
(45) Veröffentlichungstag und Bekanntmachung des Hinweises auf die Patenterteilung: **22.02.2006**
(21) Anmeldenummer: 00120360.3
(22) Anmeldetag: 16.09.2000
(51) Int. Cl.: E06B 3/54

(54) **Profilrahmen**
Profile frame
Cadre de profilés

(30) Priorität: 20.09.1999 DE 19945035; 20.01.2000 DE 10002075
(43) Veröffentlichungstag der Anmeldung: 21.03.2001
(73) Patentinhaber: SOLARLUX ALUMINIUM SYSTEME GMBH, 49143 Bissendorf (DE)
(72) Erfinder: Nussbaum, Björn, Dipl.-Ing., 49086 Osnabrück (DE)
(74) Vertreter: Busse & Busse Patentanwälte

(56) Entgegenhaltungen:
- EP-A- 0 209 845
- CA-A- 1 167 322
- DE-A- 4 335 387
- DE-U- 9 312 779
- FR-A- 2 699 591
- GB-A- 1 049 473
- US-A- 3 481 572
- US-A- 3 744 186

## Beschreibung

Die Erfindung betrifft einen Profilrahmen zur Halterung von Flächenelementen unterschiedlicher Dicken wie beispielsweise Glasscheiben, Kunststoff-, Holz- und Metallplatten oder dergleichen plattenartigen Elementen nach dem Oberbegriff des Anspruchs 1.

Profilrahmen müssen insbesondere wenn die darin aufzunehmenden Flächenelemente nicht an allen Kanten, sondem lediglich einseitig bzw. an zwei gegenüberliegenden Seiten darin gehalten sind verhältnismäßig hohe Kräfte aufnehmen. Bei in der Praxis verwendeten Profilrahmen werden die FlächeneJemente daher teilweise durch Bolzen gesichert, wozu jedoch in den Flächenelementen an vorgesehenen Positionen Bohrungen vorhanden sein müssen. Alternativ dazu oder zusätzlich können die Flächenelemente in die Profilrahmen eingeklebt sein, was jedoch insoweit nachteilig ist, daß die Prvfifrahmen nach dem Einkleben der Flächenelemente relativ lange nicht weiterverarbeitet werden können, da die für diese Einsatzzwecke geeigneten Kleber sehr langsam aushärten. Außerdem haben die beiden vorbeschriebenen Befestigungsmöglichkeiten von Plattenelementen in Profilrahmen den Nachteil, daß für Flächenelemente unterschiedlicher Dicken auch jeweils daran angepaßte, verschiedene Profilrahmen vorgehalten werden müssen.

Dies ist auch z.B. bei den in der EP-A-0 209 845 und der DE-U-93 12 779 beschriebenen Beschlägen bzw. Befestigungsvorrichtungen der Fall, die jeweils auf eine ganz bestimmte Glas- oder Paneeldicke ausgelegt sind.

So zeigt die EP-A 0 209 845 einen Beschlag für Ganzglastüren, der ähnlich einer Wäscheklammer aufgebaut ist und flächige sich gegenübeniegende Andruckbereiche aufweist, die über einen auf der Gegenseite eingeschobenen Keil gegeneinander gedrückt werden.

Die DE-U-93 12 779 zeigt eine Befestigungsvorrichtung für Paneele, bei der das Paneel beidseitig nur jeweils entlang einer Andrucklinie gehalten wird. Das Befesdgungselement muß elastisch ausgebildet sein, um eine Federwirkung ausüben zu können und verschlossen werden zu können. Es ist auf eine ganz bestimmte Paneeldicke festgelegt.

In der DE 297 18 854 U1 ist bereits ein Profilrahmen beschrieben, bei dem die das Plattenelement haltenden Schenkel des Profilrahmens in zwei separaten Teilen ausgebildet sind, die das Flächenelement zwischen sich fixierend bis auf die Dicke des Flächenelementes ineinandergeschoben werden. Diese Profilrahmen eignen sich zur Aufnahme von Flächenelementen unterschiedlicher Dicke. Sie haben jedoch den Nachteil, daß jeweils zwei Profilleisten vorgehalten, auf die erforderliche Länge gekürzt und paßgenau ineinander gesetzt werden müssen.

Die Erfindung befaßt sich daher mit dem Problem, einen Profilrahmen anzugeben, der preiswert herstell- und lagerbar ist und auf einfache Weise eine stabile und sichere Halterungen von Flächenelementen ermöglicht.

Dieses Problem wird erfindungsgemäß von einem Profilrahmen mit den Merkmalen des Anspruchs 1 gelöst.

Durch die Ausbildung des Andruckschenkels mit einem Solideformationsbereich, unter dessen Verformung ein Klemmbereich das Flächenelement gegen den Anschlagschenkel drückt und somit zwischen den beiden Schenkeln einspannt, wird die Aufnahme unterschiedlich dicker Flächenelemente in dem Profilrahmen ermöglicht, ohne daß die beiden sich seitlich des Flächenelementes erstreckenden Schenkel in voneinander getrennten Teilen des Profilrahmens ausgebildet sein müssen. Je nach Dicke des Flächenelementes erfolgt zum Einspannen dieses in dem Profilrahmen eine mehr oder minder große Verformung des Solideformationsbereichs. Die Verformung kann über die gesamte Länge des Profilrahmens oder nur punktuell mit beliebigem Werkzeug erfolgen. Dabei kann allein die Klemmung die Halterung des Flächenelementes bewirken oder dieses kann zusätzlich verklebt werden, wobei die Klemmung zwischen Anschlagschenkel und Andruckschenkel das Flächenelement auch dann schon in dem Profilrahmen fixiert und somit schon einen Weitertransport und eine Weiterbearbeitung ermöglicht, solange der Kleber noch nicht ausgehärtet ist und noch keine kraftschlüssige Verbindung zwischen Flächenelementen und Rahmenprofil gewährleisten kann.

Bevorzugt wird der Solldeformationsbereich durch einen Bereich gebildet, in dem der Andruckschenkel eine verringerte Materialdicke hat, so daß die Verformung in diesem Bereich erfolgt. Alternativ ist es beispielsweise auch möglich, den Solideformationsbereich ohne Verjüngung durch ein anderes, leichter verformbares Material als das des übrigen Profilrahmens auszubilden, jedoch verursacht dies in der Regel höhere Fertigungskosten. Um eine gezielte Verformung an einer definierten Stelle des Andruckschenkels zu erreichen, hat der Solideformationsbereich vorzugsweise wenigstens eine Sollknickstelle, die beispielsweise durch Einbringen einer Kerbe ausgebildet ist.

Weitere Vorteile und Einzelheiten ergeben sich aus den Unteransprüchen und einem in den Zeichnungen dargestellten Ausführungsbeispiel der Erfindung, das im folgenden beschrieben wird; es zeigen:
- Fig. 1: im Schnitt einen erfindungsgemäßen Profilrahmen vor der Aufnahme eines Flächenelementes,
- Fig. 2: den Gegenstand aus Fig. 1 mit in das Aufnahmeprofil eingeführtem Flächenelement,
- Fig. 3: den Gegenstand aus Fig. 2 beim Einspannen des Flächenelementes,
- Fig. 4: eine perspektivische Darstellung eines Teils eines Profilrahmens mit Flächenelement und
- Fig. 5: erfindungsgemäße Profilrahmen im Einsatz in einer Schiebeelementvorrichtung.

Der in den Fig. 1 bis 3 dargestellte Profilrahmen 1 weist ein U-förmiges Aufnahmeprofil 2 zur Aufnahme eines Flächenelementes 3 auf. Der eine U-Schenkel des Aufnahmeprofils 2 ist als Anschlagschenkel 4 ausgebildet, während der andere U-Schenkel die Funktion eines Andruckschenkels 5 erfüllt, der an seinem äußeren Ende einen Klemmbereich 6 aufweist, der über einen Solldeformationsbereich 7 mit dem übrigen Aufnahmeprofil 2 verbunden ist. Der Solldeformationsbereich 7 wird bei der dargestellten Ausführungsform durch zwei Sollknickstellen 8 mit durch Kerben deutlich verringerter Materialstärke und einen diese verbindenden Steg 9 gebildet. Dadurch kann der Klemmbereich 6 beim Andrücken an das Flächenelement 3 nahezu parallel zu diesem bewegt werden, während die Sollknickstellen 8 scharnierartig ein Verschwenken des Steges 9 zulassen. Das so gestaltete Aufnahmeprofil 2 kann auf einfache und kostengünstige Weise durch Strangpressen in einem einzigen Stück vorzugsweise aus Aluminium hergestellt werden. Dadurch, daß das Aufnahmeprofil 2 in seinem Bodenbereich breiter als das zu halternde Flächenelement 3 ist, sind Flächenelemente 3 unterschiedlicher Dicke oder auch solche mit randseitigen Verdickungen bzw. Verstärkungen aufnehmbar.

Das Andrücken des Klemmbereichs 6 an das Flächenelement 3 kann auch durch ein oder mehrere Klemmelemente 10 erfolgen, so daß zum Einspannen des Flächenelementes 3 kein zusätzliches Werkzeug benötigt wird. Bevorzugt umfaßt das Klemmelement 10 dazu ein oder mehrere in Höhe des Klemmbereiches 6 angeordnete Verschraubungsteile wie Gewindestifte oder Schrauben. Bei der dargestellten Ausführungsform handelt es sich bei den Stellschrauben 11 um Gewindestifte, die durch Verdrehen in das Klemmelement 10 weiter hineingeschraubt werden können und damit wie in Fig. 3 erkennbar den Klemmbereich 6 an das Flächenelement 3 andrücken.

Zwar kann die Klemmwirkung des an das Flächenelement 3 herangedrückten Klemmbereichs 6 des Andruckschenkels 4 ausreichend sein, um das Flächenelement 3 zu halten, insbesondere bei schweren Flächenelementen 3, wie z.B. Glas, ist es jedoch von Vorteil, wenn der Profilrahmen 1 wie dargestellt ein oder mehrere Klemmelemente 10 aufweist, die den Druck auf den Klemmbereich 6 des Andruckschenkels 5 auch nach dem eigentlichen Verformungsvorgang des Solldeformationsbereichs 7 halten.

Um die Klemmelemente 10 an jeder beliebigen Position des Profilrahmens 1 positionieren zu können, sind diese bevorzugt an dem Aufnahmeprofil 2 in dessen in Fig. 4 durch einen Pfeil 12 angedeuteten Längsrichtung verschiebbar gehalten. Fertigungstechnisch besonders einfach und dennoch stabil wird dies bei der dargestellten Ausführungsform durch Nut-Feder-Verbindungen 13 bewirkt, wozu der Anschlagschenkel 4 und der Andruckschenkel 5 obenseitige Verlängerungen 14 aufweisen. Zur Festlegung des Klemmelementes 10 in Längsrichtung 12 des Aufnahmeprofils 2 dienen bei den dargestellten Ausführungsformen in vorteilhafter Weise ebenfalls die Stellschrauben 11, die nicht nur den Klemmbereich 6 an das Flächenelement 3 andrücken, sondern auch das Klemmelement 10 selbst an dem Aufnahmeprofil 2 fixieren.

Zusätzlich zur klemmenden Halterung des Flächenelementes 3 im Profilrahmen 1 kann das Flächenelement 3 in diesem verklebt werden, wobei der in den Figuren nicht dargestellte Kleber gleichzeitig eine Isolierung gegen eindringende Feuchtigkeit bilden kann. Um ausreichende Speicher- und Ausweichbereiche für den Klebstoff zu haben, weist das Aufnahmeprofil 2 bevorzugt an seinen dem Flächenelement 3 zugewandten Innenseiten Ausnehmungen 15 auf. Diese sind vorzugsweise als sich längs des Aufnahmeprofils 2 erstreckende Nutkanäle ausgebildet, was das Einbringen des Klebstoffs erleichtert und auch eine Injektion von Klebstoff bei bereits eingeführtem Flächenelement 3 ermöglicht.

Da beispielsweise Aufnahmeprofile 2 aus Aluminium und Flächenelemente 3 aus Glas stark unterschiedliche Ausdehnungskoeffizienten aufweisen, muß der Klebstoff bei Temperaturschwankungen große Scherkräfte aufnehmen. Ein Reißen des Klebstoffs kann in solchen Fällen dadurch vermieden werden, daß die Ausnehmungen 15 ausreichend tief sind, so daß der in ihnen enthaltende Klebstoff die Verschiebungen zwischen Aufnahmeprofil 2 und Flächenelement 3 elastisch ausgleicht. Die Abmessungen der Ausnehmung 15 sollten dazu bevorzugt so gewählt werden, daß die Tiefe T der Ausnehmung 15 zumindest zwei Dritteln ihrer Breite B entspricht. Vorzugsweise beträgt die Tiefe T der Ausnehmungen 15 mindestens 1 mm, noch besser jedoch 1,5 mm oder mehr.

Die erfindungsgemäßen Profilrahmen 1 eignen sich insbesondere zur Aufnahme von Flächenelementen 3 in sogenannten Schiebe- oder Gleitsystemen wie sie beispielsweise bei Balkonverglasungen oder Trennwänden, Raumteilern, Beschattungselementen oder dergleichen eingesetzt werden. Ein solches Balkonverglasungssystem ist teilweise in Fig. 5 dargestellt. Dabei werden die in Profilrahmen 1 gehaltenen Flächenelemente 3 über Rollenanordnungen, Führungsstifte etc., welche zusammengefaßt als Beschläge 16 bezeichnet werden, in Führungsschienen 17 verschieblich und schwenkbar geführt. Da die Beschlagteile 16 mit dem Profilrahmen 1 verbunden sein müssen, können in vorteilhafter Weise die Klemmelemente 10 zur Aufnahme von Beschlagteilen 16 ausgebildet sein, indem sie entsprechende Bohrungen, Gewindebohrungen, Nuten, Ausschnitte oder ähnliches zur Verbinung mit den Beschlägen 16 aufweisen. Die Beschläge 16 können auch fest, z.B. einstückig, mit den Klemmelementen 10 verbunden sein. Durch eine verschiebbare Anordnung der Klemmelemente 10 an dem Aufnahmeprofil 2 ist damit in idealer Weise auch eine variable Positionierung der Beschläge 16 entlang des Profilrahmens 1 möglich, die das Aufbauen und Einjustieren des Schiebesystems erleichtern. Durch die Stellschrauben 11 ist in vorteilhafter Weise auch ein Lösen, Verschieben und erneutes Fixieren der Klemmelemente 10 möglich, falls diese in ihrer Position entlang des Aufnahmeprofils 2 nachjustiert werden müssen.

Schließlich können die Klemmelemente 10 zur Aufnahme eines dem Anschlagschenkel 4 gegenüberliegenden Abdeckprofils 18 dienen, das den Profilrahmen 1 vor Verschmutzung oder anderen äußeren Einwirkungen schützt und das System optisch aufwertet. Bei der dargestellten Ausführungsform sind die Klemmelemente 10 so ausgestaltet, daß sie das in den Fig. 1 bis 4 strichpunktiert angedeutete Abdeckprofil 18 an ihnen einrastend aufnehmen.

Zusammengefaßt bietet der erfindungsgemäße Profilrahmen 1 eine hohe Flexibilität hinsichtlich seiner Verwendungsmöglichkeiten bei preisgünstiger Herstellung, einfacher Montage und hoher Stabilität. Er kann das aufzunehmende Flächenelement allseitig unfassen oder z.B. nur an einer, zwei oder drei seiner Kanten angebracht sein.

## Patentansprüche

1. Profilrahmen (1) zur Halterung von Flächenelementen (3) unterschiedlicher Dicken, in einem im wesentlichen U-förmigen Aufnahmeprofil (2), von dem der eine U-Schenkel dem Flächenelement (3) als Anschlagschenkel (4) und der andere, zu dem Anschlagschenkel (4) im wesentlichen parallele U-Schenkel als Andruckschenkel (5) zum Einspannen des Flächenelementes (3) zwischen den beiden Schenkeln (4,5) ausgebildet ist, **dadurch gekennzeichnet, daß** der Andruckschenkel (5) einen Klemmbereich (6) aufweist, der über einen Solldeformationsbereich (7) mit dem übrigen Aufnahmeprofil verbunden ist, und daß unter Verformung des Solldeformationsbereiches der Klemmbereich (6) an das Flächenelement (3) andrückbar ist.

2. Profilrahmen nach Anspruch 1, **dadurch gekennzeichnet, daß** der Solldeformationsbereich (7) durch einen Bereich verringerter Materialstärke gebildet wird.

3. Profilrahmen nach Anspruch 1 oder 2, **dadurch gekennzeichnet, daß** der Solldeformationsbereich (7) zumindest eine Sollknickstelle (8) aufweist.

4. Profilrahmen nach Anspruch 3, **dadurch gekennzeichnet, daß** der Solldeformationsbereich (7) durch zwei Sollknickstellen (8) und einen diese verbindenden Steg (9) gebildet wird.

5. Profilrahmen nach einem der Ansprüche 1 bis 4, **gekennzeichnet durch** zumindest ein mit dem Aufnahmeprofil (2) verbindbares Klemmelement (10), das auf den Klemmbereich (6) des Andruckschenkels (5) wirkt und diesen an das Flächenelement (3) andrückt.

6. Profilrahmen nach Anspruch 5, **dadurch gekennzeichnet, daß** das Klemmelement (10) zumindest eine Stellschraube (11) aufweist, die den Druck auf den Klemmbereich (6) des Andruckschenkels (5) ausübt.

7. Profilrahmen nach Anspruch 6, **dadurch gekennzeichnet, daß** das Aufnahmeprofil (2) und das Klemmelement (10) derart gestaltet sind, daß die Stellschraube (11) auch die Festlegung des Klemmelementes (10) an dem Aufnahmeprofil (2) bewirkt.

8. Profilrahmen nach einem der Ansprüche 5 bis 7, **dadurch gekennzeichnet, daß** das Aufnahmeprofil (2) und das Klemmelement (10) mit einer Nut-Feder-Verbindung (13) ineinandergreifen.

9. Profilrahmen nach einem der Ansprüche 5 bis 8, **dadurch gekennzeichnet, daß** das Klemmelement (10) an dem Aufnahmeprofil (2) in dessen Längsrichtung (12) verschiebbar gehalten ist.

10. Profilrahmen nach einem der Ansprüche 5 bis 9, **dadurch gekennzeichnet, daß** das Klemmelement (10) zur Aufnahme von wenigstens einem Beschlagteil (16) ausgebildet oder mit einem Beschlagteil (16) verbunden ist.

11. Profilrahmen nach einem der Ansprüche 5 bis 10, **dadurch gekennzeichnet, daß** das Klemmelement (10) zur Aufnahme eines Abdeckprofils (18) ausgebildet ist.

12. Profilrahmen nach einem der Ansprüche 1 bis 11, **dadurch gekennzeichnet, daß** der Anschlagschenkel (4) und/oder der Andruckschenkel (5) an der dem Flächenelement (3) zugewandten Seite Ausnehmungen (15) aufweist, die Speicherbereiche für Klebstoff bilden.

13. Profilrahmen nach Anspruch 12, **dadurch gekennzeichnet, daß** die Ausnehmungen (15) durch sich längs des Aufnahmeprofils (2) erstreckende Nutkanäle gebildet sind.

14. Profilrahmen nach Anspruch 12 oder 13, **dadurch gekennzeichnet, daß** die Tiefe (T) der Ausnehmungen (15) zwei Dritteln ihrer Breite (B) entspricht.

15. Profilrahmen nach einem der Ansprüche 12 bis 14, **dadurch gekennzeichnet, daß** die Tiefe (T) der Ausnehmungen (15) mindestens 1 mm beträgt.

## Claims

1. profile frame (1) for mounting planar members (3) of different thicknesses in a substantially U-shaped receiving profile (2) of which one side of the U is in the form of an abutment side (4) for the planar member (3) and the other side of the U, which is substantially parallel to the abutment side (4), is in the form of a pressure-applying side (5) for clamping the planar member (3) in place between the two sides (4, 5), **characterised in that** the pressure-applying side (5) has a clamping region (6) which is connected to the rest of the receiving profile by a region (7) for intended deformation and **in that** the clamping region (6) can be pressed against the planar member (3) by deformation of the region (7) for intended deformation

2. Profile frame according to claim 1, **characterised in that** the region (7) for intended formation is formed by a region in which the thickness of the material is reduced

3. Profile frame according to claim 1 or 2. **characterised in that** the region (7) for intended deformation has at least one point (8) of intended bending.

4. Profile frame according to claim 3, **characterised in that** the region (7) for intended deformation is formed by two points (8) of intended bending and a bridge (9) connecting the two.

5. Profile frame according to one of claims 1 to 4, **characterised by** at least one clamping member (10) which can be connected to the receiving profile (2) and which acts on the clamping region (6) of the pressure-applying side (5) and presses it against the planar member (3).

6. Profile frame according to claim 5, **characterised in that** the clamping member (10) has at least one set screw (11) which exerts the pressure on the clamping region (6) of the pressure-applying side (5).

7. Profile frame according to claim 6, **characterised in that** the receiving profile (2) and the clamping member (10) are so designed that the set screw (11) also causes the clamping member (10) to be locked against the receiving profile (2).

8. Profile frame according to one of claims 5 to 7, **characterised in that** the receiving profile (2) and the clamping member (10) interengage by a longue-and-groove joint (13).

9. Profile frame according to one of claims 5 to 8, **characterised in that** the clamping member (10) is held on the receiving profile (2) to be displaceable in the longitudinal direction (12) of the latter.

10. Profile frame according to one of claims 5 to 9, **characterised in that** the clamping member (10) is designed to receive at least one fitting (16) or is connected to one fitting (16).

11. Profile frame according to one of claims 5 to 10, **characterised in that** the clamping member (10) is designed to receive a covering profile (18).

12. Profile frame according to one of claims 1 to 11, **characterised in that** the abutment side (4) and/or the pressure-applying side (5) have, on the side adjacent the planar member (3), recesses (15) which form regions for storing adhesive.

13. Profile frame according to claim 12. **characterised in that** the recesses (15) are formed by channels in the form of grooves extending longitudinally of me receiving profile (2).

14. Profile frame according to claim 12 or 13, **characterised in that** the depth (T) of the recesses (15) is equal to two-thirds of their width (B).

15. Profile frame according to one of claims 12 to 14, **characterised in that** the depth (T) of the recesses (15) is at least 1 mm.

## Revendications

1. Cadre de profilés (1) pour supporter des éléments plats (3) d'épaisseurs différentes dans un profilé de réception sensiblement en forme de U (2), dont une première branche du U est réalisée comme branche de butée (4) pour l'élément plat (3) et l'autre branche, sensiblement parallèle à la branche de butée (4), est réalisée comme branche de pression (5) pour le serrage de l'élément plat (3) entre les deux branches (4, 5), **caractérisé en ce que** la branche de pression (5) comprend une zone de serrage (6), qui est reliée par une zone de déformation préférentielle (7) au reste du profilé de réception, et **en ce que** la zone de serrage (6) peut être pressée sur l'élément plat (3) par déformation de la zone de déformation préférentielle.

2. Cadre de profilés selon la revendication 1, **caractérisé en ce que** la zone de déformation préférentielle (7) est formée par une zone de moindre épaisseur de matière.

3. Cadre de profilés selon la revendication 1 ou 2, **caractérisé en ce que** la zone de déformation préférentielle (7) comporte au moins un point de pliage préférentiel (8).

4. Cadre de profilés selon la revendication 3, **caractérisé en ce que** la zone de déformation préférentielle (7) est formée par deux points de pliage préférentiel (8) et une nervure (9) reliant ceux-ci.

5. Cadre de profilés selon l'une quelconque des revendications 1 à 4, **caractérisé par** au moins un élément de serrage (10) pouvant être assemblé au profilé de réception (2), qui agit sur la zone de serrage (6) de la branche de pression (5) et qui presse celle-ci sur l'élément plat (3).

6. Cadre de profilés selon la revendication 5, **caractérisé en ce que** l'élément de serrage (10) présente au moins une vis de réglage (11), qui exerce la pression sur la zone de serrage (6) de la branche de pression (5).

7. Cadre de profilés selon la revendication 6, **caractérisé en ce que** le profilé de réception (2) et l'élément de serrage (10) sont configurés de telle façon que la vis de réglage (11) assure également la fixation de l'élément de serrage (10) sur le profilé de réception (2).

8. Cadre de profilés selon l'une quelconque des revendications 5 à 7, **caractérisé en ce que** le profilé de réception (2) et l'élément de serrage (10) sont engagés l'un dans l'autre en un assemblage par rainure et languette (13).

9. Cadre de profilés selon l'une quelconque des revendications 5 à 8, **caractérisé en ce que** l'élément de serrage (10) est maintenu sur le profilé de réception (2) de façon coulissante dans la direction longitudinale (12) de celui-ci.

10. Cadre de profilés selon l'une quelconque des revendications 5 à 9, **caractérisé en ce que** l'élément de serrage (10) est réalisé de façon à recevoir au moins une pièce de ferrure (16) ou est assemblé à une pièce de ferrure (16).

11. Cadre de profilés selon l'une quelconque des revendications 5 à 10, **caractérisé en ce que** l'élément de serrage (10) est réalisé de façon à recevoir un profilé de couverture (18).

12. Cadre de profilés selon l'une quelconque des revendications 1 à 11, **caractérisé en ce que** la branche de butée (4) et/ou la branche de pression (5) présente(nt), sur le côté tourné vers l'élément plat (3), des évidements (15) qui forment des zones d'accumulation de colle.

13. Cadre de profilés selon la revendication 12, **caractérisé en ce que** les évidements (15) sont formés par des cannelures s'étendant le long du profilé de réception (2).

14. Cadre de profilés selon la revendication 12 ou 13, **caractérisé en ce que** la profondeur (T) des évidements (15) correspond aux deux tiers de leur largeur (B).

15. Cadre de profilés selon l'une quelconque des revendications 12 à 14, **caractérisé en ce que** la profondeur (T) des évidements (15) vaut au moins 1 mm.
